# EUROPÄISCHE PATENTSCHRIFT

(11) **EP 0 277 966 B1**
(45) Veröffentlichungstag und Bekanntmachung des Hinweises auf die Patenterteilung: **20.02.1991**
(21) Anmeldenummer: 87904866.8
(22) Anmeldetag: 17.07.1987
(51) Int. Cl.: F24F 13/15

(54) **EINBAURAHMEN, INSBESONDERE FÜR GLIEDERKLAPPE**
MOUNTING FRAME, IN PARTICULAR FOR ARTICULATED VALVES
CADRE DE MONTAGE, EN PARTICULIER POUR SOUPAPES ARTICULEES

(30) Priorität: 28.07.1986 IT 483386
(43) Veröffentlichungstag der Anmeldung: 17.08.1988
(73) Patentinhaber: EUROCLIMA S.P.A., I-39031 Brunico (IT)
(72) Erfinder: SCHMIDHAMMER, Josef, I-39031 Brunico (IT)
(74) Vertreter: Oberosler, Ludwig
(86) Internationale Anmeldenummer: EP8700390
(87) Internationale Veröffentlichungsnummer: WO8801035

(56) Entgegenhaltungen:
- US-A- 3 718 081

## Beschreibung

Es sind rechteckige Einbaurahmen für schwenkbare Lamellen von Gliederklappen bekannt, welche aus Profilen verschiedenen Querschnittes bestehen die unter sich, im rechten Winkel, mittels aus den Profilen selbst geformten Verbindungselementen, zusammengesetzt werden und durch Verformung dieser Verbindungselemente oder mittels bekannter Befestigungsorgane, wie selbstschneidenden Schrauben. Blindnieten und dergleichen, verbunden werden. Eine derartige Konstruktion ist insbesondere aus der US 3, 718, 081 bekannt, wobei vier im Querschnitt identische Profile mittels acht Verbindungswinkel z.u einem Rahmen zusammengebaut werden. Die Schenkel dieser. Verbindungswinkel sind in eine im Querschnitt C- förmige Ausformung der Profil- Längsrandbereiche eingeführt und befestigt, während die zwischen diesen C- förmigen Ausformungen liegenden Stege lediglich auf Stoß sich berühren und somit keine Abdichtung in den Rahmenecken erreicht wird. Um einen Anschlag für die schwenkbaren Lamellen an der Rahmeninnenseite zu schaffen werden an den entsprechenden Profilen Winkelprofile bzw. Dichtungsprofile angebracht, welche die Luftdurchtrittsfläche verringern.

Wegen der Abmaße und der unterschiedlichen Anzahl der einzubauenden schwenkbaren Lamellen sowie der Ausmaße der Gliederklappe selbst im Verhältnis zu den Durchlaßquerschnitten, bringt die Anpassung der, den Ein baurahmen bildenden, Profile oft Schwierigkeiten mit sich, da weder eine Vorfertigung oder Anpassung bei der Montag noch die Lagerhaltung montagefertiger Profile möglich ist.

Die Erfindung stellt sich die Aufgabe einen Einbaurahmen für schwenkbare Lamellen, einer oben beschrie benen Gliederklappe, z.u schaffen, welcher aus einfach und kostengünstig herstellbaren Profilen zusammengesetzt ist, welche auf Eckelemente aufsteckbar sind und an diesen, unter Beibehaltung der Parallelität und Rechtwinkligkeit zwischen den Teilen auf bekannte Art mittels Verformung oder Befestigungselementen fixiert werden ; weiters sollen dabei die erforderlichen Anschläge für die Lamellen und Durchbrüche für die Anbringung von äußeren Verankerungselementen, welche den Rahmen in einem Stitz festhalten, geschaffen, werden. Erfindungsgemaß wird diese Aufgabe durde die Merkmale des Anspruches 1 gelöst. Damit ist eine einzige Ausführungsform des Eckelements für alle vier Ecken des Rahmens verwendbar ; auf diese Eckelemente sind die als Halbzeuge hergestellten, auf erforderliches Maß einfach abgelängten. Profile aufsteckbar und sind vorzugsweise durch Verformung am Eckelement festgeklammert.

Der Anschlag für die äußersten Lamellen am entsprechen den Profil wird durch eine Versteifungsrippe des Profils gebildet. Die zueinander rechtwinklig paarweise angeordneten vier Ansteckschenkel des Eckelements werden stirnseitig in die Längsrahmenausformungen der zu verbindenden Profile eingeführt und durch Verformung oder/und Befestigungselemente z.B. Nieten fixiert. Die Ansteckwinkelpaare liegen am Element in zueinander parallelen Ebenen und sind, sei es durch einen wesentlich flachen, ebenen Verbindungssteg, welcher bei Bedarf eine Längsrippe sowie eine Ausnehmung für den Lagerbereich der äußersten Lamellen aufweist, als auch durch einen Verbindungssteg mit gleichschenlig trapezumfangförmigem Querschnitt ohne großer Grundlinie, verbunden; an diesem liegt das, auf die seitlichen Ansteckschenkeln aufgesteckte, Profil mit entsprechendem Querschnitt und V- förmiger, gegen das Rahmeninnere ragender Rippe,welche parallel zur Längs achse verläuft und eventuell um ungefähr die Stärke der schwenkbaren Lamellen zu deren Achse versetzt ist, auf. In parallel gegenüberliegender Position des Rahmens kann ein ebenfalls mit V- förmiger Längsrippe versehenes Profil oder auch ein Profil ohne dieser Rippe aufgesteckt werden, bei letzterer Ausführung kann z.B. ein L - Profil angebracht werden, welches den eventuellen Spalt zwischen der äußersten Lamelle und dem Rahmen schließt. Beide durch Biegen oder Extrudieren hergestellten Profile weisen am Längsrand C- förmigen Querschnitt auf, welcher die Ansteckschenkel der Eckelemente umfaßt wobei der Verbindungssteg dazwischen, für die Profile an welchen die Lamellen gelagert werden, flach verläuft, während für die Profile, welche parallel zu den Drehachsen der schwenkbaren Lamellen sich erstrecken, der Verbindungssteg trapezumfangförmigen Querschnitt ohne großer Grundlinie, hat ; mindestens eines dieser

Profile weist eine im Querschnitt V- förmige Längsrippe auf. Die identischen im Querschnitt C- förmigen Längsrandbereiche beider Profile ermöglichen die Anwendung des selben Eckelements für alle vier Ecken des Rahmens.

An den Ansteckschenkeln, sowie gegebenenfalls an den dazwischenliegenden Verbindungsstegen, sind Durchbrüche oder Ausnehmungen vorgesehen, welche die Befesti gung der aufgesteckten Profile durch Verformung oder mittels bekannte Befestigungselemente ermöglichen.

Der Anschlag der Profile am Eckelement ist, den im Querschnitt C- förmigen Längsrandbereichen der Profile entsprechend, durch eine Querschnittvergrößerung an der Schenkelbasis gebildet, während für den Zwischenbereich dieser Anschlag, für das Profil mit flachem Verbindungssteg, durch eine entsprechende Querschnittvergrößerung gebildet wird und, für das Profil mit ausgeformtem Verbindungssteg die flache Auflage des Eckelementes gebildet wird.

Erfindungsgemäß kann das Eckelement aus verschiedenen Werkstoffen, vorzugsweise im Spritzgußverfahren hergestellt werden.

Die Erfindung wird anhand eines, in der beigelegten Zeichnung dargestellten, vorzuziehenden Ausführungsbeispiel der Teill eines erfindungsgemäßen Einbaurahmens näher erklärt. Die Zeichnung hat rein erklärenden, nicht einschränkenden Charakter.

Die Fig. 1 ist eine perspektivische Darstellung eines erfindungsgemäßen Eckelements.

Die Fig. 2 ist die Seitenansicht des in Fig. 1 dargestellten Eckelements.

Fig. 3 ist eine Ansicht des in den Fig. 1 und 2 gezeigten Eckelements von der Innenseite her.

Fig. 4 zeigt den Querschnitt durch das Profil mit ausgeformtem Verbindungssteg, welches auf ein nur teilweise dargestelltes Eckelement aufgesteckt ist

Fig. 5 zeigt den Querschnitt durch das Profil mit flachem Verbindungssteg, welches auf ein nur teilweise dargestelltes Eckelements aufgesteck ist.

Die erfindungsgemäße Einbaurahmen wird aus vier identischen Eckelementen 1, einem Profilpaar 3 mit flachem Verbindungssteg zwecks Lagerung der schwenkbaren Lamellen und einem Profilpaar 2 mit im Querschnitt V- förmiger Längsrippe als Anschlag 2a für die Lamellen, welche zu diesen Profilen parallel verlaufen, zusammengesetzt. Eines dieser Profile 2 mit im Querschnitt V- förmiger Längsrippe kann auch durch ein Profil 3 mit flachem Verbindungssteg, gegebenenfalls versehen mit einem im Querschnitt L- förmigem Profil versehen sein, welches den freien Spalt zwischen der äußersten Lamelle und dem Rahmen schließt (wenn dieser Spalt breiter als der Vorsprung der im Querschnitt V- förmigen Längsrippe ist). Beide Profilarten 2, 3 können durch Biegung oder Extrudieren hergestellt werden und weisen an den Längsrändern einen Versteifungsbereich auf, welcher C- förmigen Querschnitt hat und das Einführen der Ansteckschenkel 1a, 1b des Eckelements 1 ermöglicht.

Diese Versteifungsbereiche sind am selben Profil 2, 3 in entgegengesetzter Stellung vorgesehen dabei umgreift der freie Rand 2d, 3d jeweils die Ansteckschenkel 1a, 1b während die Wand 2c, 3c an den Schenkelaußenflächen anliegt und von der, dem Rand 2d, 3d entgegengesetzten Seite her, sich die Längsrippe 2d, 3b am selben Ansteckschenkel 1a, 1b anlegt. Beide Profile 2, 3 sind bezüglich ihrer Längsachse symetrisch, mit Ausnahme der Anordnung der im Querschnitt V- förmigen Längsrippe 2a am Profil 2 welche seitlich zur Achse, ungefähr um die Stärke der schwenk baren Lamellen, verschoben ist. Die Verbindungsstege beider Profile 2, 3 haben am Eckelement 1 entsprechende Auflage 1c, 1d.

Die Auflage 1c weist zusätzlich eine Ausnehmung 1g auf um den Lagerbereich der äußersten Lamellen am aufgesteckten Profil 3 nicht abzudecken. Die Eckelemente 1 weisen seitlich gleiche Ansteckschenkelpaare 1a, 1b auf, deren Schenkel jeweils zueinander rechtwinklig angeordnet sind, Einführungsenden 1j und einen Verbindungsbereich 1i aufweisen; dieser hat stärken Querschnitt um so einen Anschlag für die aufzusteckenden Profile 2,3 zu erhalten.

Im Verbindungsbereich des Eckelementes, welcher auch bei aufgesteckten Profile 2,3 unverdeckt bleibt. ist mindestens ein Bohrloch oder Durchbruch 1f zur Anbringung von Verankerungs- oder Befestigungselementen vorgesehen. An den Ansteckschenkeln 1a, 1b sind Ausnehmungen oder Durch/brüche 1e vorgesehen an welchen sich die aufgesteckten Profile 2,3 durch Verformung an den entsprechenden Stellen festklammern, beziehungsweise mittels bekannter Befestigungselemente fixiert werden. Ansteckschenkelpaare 1a, 1b welche in zueinander parallelen Ebenen liegen, sind über die flache Auflage 1c für das Profil 3 und über die ausgeformte Auflage 1d für das Profil 2 verbunden. Den Rippen 2b, 3b, der Profile 2,3 entsprechend sind zwischen den Ansteckschenkel 1a, 1b und den Auflagen 1c, 1d Rillen 1h, 1k vorgesehen.

Die Erfindung schließt nicht aus auch an den Auflagen 1c, 1d Befestigungspunkte vorzusehen.

Der erfindungsgemäße Einbaurahmen findet mehrseitige Verwendung insbesondere im Bereich der Lüftungs- und Klimatechnik; als auf Montage nach Maß aus Halbzeugen zusammengesetzter Rahmen für die Lagerung von schwenkbaren Lamellen einer Glie derklappe, sowie als Rahmen für Kanalabzweigungen und/oder Zusammenführungen, als auch als Trägeroder Versteifungsrahmen innerhalb oder außerhalb der Kanäle.

## Patentansprüche

1. Einbaurahmen für schwenkbare Lamellen von Gliederklappen welcher aus vier identischen Eckelementen (1) besteht auf welche vier in ihrer Längserstreckung abgelängte Profile (2, 3) angesteckt sind, welche an den beiden, zueinander symmetrisch in Längsrichtung angeordneten Randbereichen (2c, 3c, 2d, 3d) einen im Wesentlichen C-förmigen identischen Querschnitt und dazwischen einen Verbindungssteg aufweisen, dadurch gekennzeichnet, daß zwei Arten von Profilen (2, 3) vorgesehen sind, die sich in der Form des Verbindungssteges unterscheiden, wobei bei der ersten Profilart (3) der Verbindungssteg einen geradlinigen ebenen Verlauf und bei der zweiten Art (2) der Verbindungssteg einen offenen trapezförmigen Qerschnitt mit zueinander unter Bildung von Längskanten angewinkelten Flächen aufweist, daß zwei Profile der ersten Profilart (3) an gegenüberliegenden Seiten des Einbaurahmens angeordnet sind und an ihrer Außenseite Lager für die Achsen der Lamellen aufweisen, daß mindestens an einer weiteren Seite des Einbaurahmens ein Profil (2) der zweiten Art derart vorgesehen ist, daß die offene Seite nach innen weist, und daß aus dem zweiten Profil im bereich der Profillängsachse eine im Querschnitt V-förmige Längsrippe (2a) gegen das Rahmeninnere vorsteht, ohne jedoch über die Profilquerschnittsumrisse zu ragen.

2. Einbaurahmen gemäß Anspruch 1, dadurch gekennzeichnet, daß die beiden im Querschnitt C-förmigen Randbereiche (2c, 2d, 3c, 3d) der die Rahmenschenkel bildenden Profile (2, 3), in auf die Eckelemente (1) angesteckter Lage, die davon seitlich am Eckelement (1) einstückig mit diesem verbundenen, jeweils rechtwinklig abstehenden Paare der Ansteckschenkel (1a, 1b) umgreifen und die Verbindungsstege jeweils entsprechend geformte, die Paare der Ansteckschenkel (1a, 1b) verbindende Wände (1c, 1d) des Eckelements (1) überlappen.

## Claims

1. Mounting frame for pivotable blades of articulated valves, which is composed of four identical corner elements (1), attached onto which are four profiles (2, 3), which are cut to length in their longitudinal extent and have at the two edge regions (2c, 3c, 2d, 3d), arranged symmetrically to each other in the longitudinal direction, an essentially C-shaped identical cross-section and, in between, a connecting piece, characterised in that two types of profiles (2, 3) are provided, which differ in the shape of the connecting piece, in the first profile type (3) the connecting piece having a straight, level shape and in the second type (2) the correcting piece having an open, trapezoidal cross-section with surfaces angled with respect to each other to form longitudinal edges, in that two profiles of the first profile type (3) are arranged on opposite sides of the mounting frame and have on their outside bearings for the pivots of the blades, in that at least on one further side of the mounting frame a profile (2) of the second type is provided in such a way that the open side faces inwards, and in that a cross-sectionally V-shaped longitudinal rib (2a) projecto from the second profile in the region of the profile longitudinal axis towards the inside of the frame, but without protruding beyond the contours of the profile cross-section.

2. Mounting frame according to Claim 1, characterised in that, in the position where they are attached onto the corner elements (1), the two cross-sectionally C-shaped edge regions (2c, 2d, 3c, 3d) of the profiles (2, 3) forming the frame members engage around the pairs of attachment members (1a, 1b) connected laterally to the corner element (1), integral with the latter and in each case standing out at right angles, and the connecting pieces in each case overlap correspondingly shaped walls (1c, 1d) of the corner element (1), connecting the pairs of attachment members (1a, 1b).

## Revendications

1. Cadre de montage pour lamelles pivotantes de volets articulés, qui se compose de quatre éléments d'angle (1) identiques sur lesquels sont emmanchés quatre profilés (2, 3) qui, ramenés dimensionnellement à leur extension requise en longueur, présentent dans leurs deux zones de bordure (2c, 3c, 2d, 3d), disposées symétriquement l'une par rapport à l'autre dans le sens longitudinal, une section transversale identique essentiellement en forme de C et comportant, entre lesdites zones, une âme de liaison, caractérisé par le fait qu'il est prévu deux types (2, 3) de profilés qui se distinguent l'un de l'autre par la forme de l'âme de liaison, tandis que, pour le premier type (3) de profilé, l'âme de liaison présente une allure rectiligne et plane et que, pour le second type (2) de profilé, l'âme de liaison présente une section transversale en forme de trapèze ouvert avec des faces constituant des bords longitudinaux et formant entre elles un angle, que deux profilés du premier type (3) de profilé sont disposés sur des côtés opposés l'un à l'autre sur le cadre de montage et présentent sur leur côté extérieur des paliers d'articulation pour les axes des lamelles, qu'un profilé (2) du second type est prévu sur au moins un autre côté du cadre de montage de manière telle que le côté ouvert est orienté vers l'intérieur, et qu'une nervure longitudinale (2a) ayant une section en forme de V fait saillie hors du second profilé dans la zone de l'axe longitudinal du profilé vers l'intérieur du cadre sans toutefois dépasser audelà des contours d'ensemble de la section transversale du profilé.

2. Cadre de montage selon la revendication 1, caractérisé par le fait que les deux zones en bordure (2c, 2d, 3c, 3d) qui ont une section transversale en forme de C sur les profilés (2, 3) constituant les branches du cadre, viennent embrasser, lorsque lesdits profilés sont en posi tion emmanchée sur les éléments d'angle (1), les paires de branches (1a, 1b) qui sont reliées latéralement chacune en continuité de matière d'un seul tenant aux différents éléments d'angle (1) en s'en écartant pour former deux par deux un angle droit, et que les âmes de liaison viennent chacune se placer en chevauchement sur des parois (1c, 1d) de l'élément d'angle (1) qui, façonnées en une forme correspondante, relient les paires des branches (1a, 1b) à emmancher.
